# EUROPÄISCHE PATENTSCHRIFT

(11) **EP 0 011 904 B1**
(45) Veröffentlichungstag und Bekanntmachung des Hinweises auf die Patenterteilung: **27.01.1982**
(21) Anmeldenummer: 79200696.7
(22) Anmeldetag: 29.11.1979
(51) Int. Cl.: C10J 3/46, C10J 3/48, F23D 1/02, F23D 17/00

(54) **Drallbrenner für Kohlevergasungsreaktoren**
Twisted gas producing burner for coal gasification reactors
Brûleur à tourbillonement pour réacteur de gazification de charbon

(30) Priorität: 30.11.1978 DE 2851704
(43) Veröffentlichungstag der Anmeldung: 11.06.1980
(73) Patentinhaber: Ruhrkohle Aktiengesellschaft, 45128 Essen (DE)
(72) Erfinder: Dohren, Hans, Dipl.-Ing., D-4050 Mönchengladbach (DE); Seipenbusch, Jürgen, Dipl.-Ing., D-4300 Essen 1 (DE)

## Beschreibung

Die Erfindung betrifft einen Drallbrenner für Kohlevergasungsreaktoren, in denen durch partielle Oxidation kohlenstoffhaltiger Feststoffe unter Anwesenheit von Wasser bzw. Wasserdampf und Sauerstoff bzw. Luft ein Kohlenmonoxid und wasserstoffhaltiges Synthesegas erzeugt wird. Ein derartiger Drallbrenner ist aus der FR-A-2 310 309 bekannt und besteht aus mehreren für die getrennte Zufuhr der Feststoffpartikel und Vergasungsmittel konzentrisch zueinander angeordneten Rohren mit in die Sauerstoff- bzw. Luftleitung eingebauten Leitelementen zur Erzeugung des Dralls der aus dem Brenner austretenden miteinander reagierenden Stoffe.

Bei allen Kohlevergasungsverfahren fällt Schlacke an, die aus dem entstandenen Gasstrom entfernt werden muß. Das geschieht zweckmäßigerweise durch ein Wasserbad unterhalb des Reaktors. Bei der Berührung mit dem Badspiegel des Wasserbades erstarren die flüssigen Schlackenteilchen. Die erstarrten Schlackenteilchen sollen auf Grund ihres spezifisch größeren Gewichtes in dem Wasserbad absinken und sich am Boden des Wasserbades bzw. in einer Schleuse sammeln, aus der die Schlacke dann intermittierend ohne Beeinflussung des Wasserbades ausgetragen wird.

Es zeigt sich nun häufig, daß die Schlacke nur teilweise absinkt. Das heißt Teile der anfallenden Schlacke sind schwimmfähig und sammeln sich an der Oberfläche des Wasserbades. Das führt einerseits zu einer Verstopfung des Reaktors und andererseits zu einer unzureichenden Schlackenentfernung aus dem anfallenden Synthesegas. Es werden Schlackenteile mit in nachgeschaltete Anlagen getragen und führen auch dort zu einer Verstopfung bzw. Funktionsstörungen.

Der Erfindung liegt daher die Aufgabe zugrunde, ein Entstehen von schwimmfähiger Schlacke zu verhindern. Dabei wird nach der Erfindung von dem Gedanken ausgegangen, daß die Schwimmfähigkeit der Schlacke auf einen unzureichenden Ausbrand zurückzuführen ist, bei dem durch einen besonderen Schlackenfluß Hohlräume entstehen. Von den bekannten Brennern ist der aus der FR-A-2 310 309 beschriebene Drallbrenner zwar von besonders starker Wirkung auf den Ausbrand. Diese Wirkung entsteht durch längere Verweilzeit der Feststoffe im Reaktor auf Grund spiralförmiger Bewegungsbahn durch den Reaktor. Der bekannte Drailbrenner hat jedoch zwei wesentliche Nachteile. Erstens ergibt es eine Anzahl von Kohlensorten, bei denen sich auch mit diesem Brenner ein unzureichender Ausbrand zeigt. Zweitens kann die spiralförmige Bewegungsbahn der Feststoffpartikel Ursache für starken Verschleiß der Ausmauerung des Reaktors sein. Nach der Erfindung ist zur Vermeidung von schwimmfähiger Schlacke im Wasserbad des nachgeschalteten Abhitzekessels ein Drallbrenner der eingangs genannten Art vorgesehen, der im Unterschied zu dem bekannten Drallbrenner mindestens einseitig gehaltene spiralfederförmig ausgebildete, bewegliche Leitelemente nach Art einer Schraubenlinie aufweist, die gegen die Zuführungslängsrichtung einen verstellbaren Neigungswinkel von 20-70° besitzen. Vorzugsweise beträgt der Neigungswinkel zwischen 45 und 60°. Die Verstellbarkeit des Neigungswinkels erlaubt es, einerseits den Drall so stark zu wählen, daß der Feststoffpartikel auf Grund entsprechend langer Bewegungsbahn im Reaktor eine ausreichende Verweilzeit im Reaktor haben. Andererseits kann der Neigungswinkel auf ein der jeweiligen Mindestverweilzeit entsprechendes Minimum beschränkt werden und dadurch der aus der spiralförmigen Bewegungsbahn resultierende Verschleiß der Reaktorausmauerung verringert werden. Als bewegliche Leitelemente kommen vorzugsweise Stege in Form von Federblechen oder Federdrähten in Betracht. Zur Verstellung der beweglichen Stege dient wahlweise ein Schraubenmechanismus. Die federnd oder auch weich ausgelegten Stege sind dazu an einem Ende in geeigneten Ausnehmungen auch zu fest gehalten und gleiten am anderen Ende in umlaufenden Nuten einer in Längsrichtung der Zuführung verstellbaren Ringmutter. Die Ringmutter erlaubt den Stegen, die sich bei einer Längsverstellung ergebende notwendige Lageänderung. Als Schraubenmechanismus können unter anderem Druckschrauben, Spannschrauben und in beiden Richtunger. wirkende Schraubvorrichtungen Verwendung finden.

Weder die beweglichen Leitelemente noch deren Verstellvorrichtungen sind einer besonderen Wärmebelastung ausgesetzt, da die zugeführte Verbrennungsluft bzw. der Sauerstoff und die Vergasungsstoffe, z. B. die Kohle-Wasser-Suspension, eine starke Kühlung des Brenners bewirken.

In den Zeichnungen sind verschiedene Ausführungsbeispiele der Erfindung dargestellt.
Figur 1 zeigt eine schematische Darstellung einer gesamten Vergasungsanlage mit Reaktor und erfindungsgemäßem Drailbrenner,
Figur 2 einen Schnitt durch den erfindungsgemäßen Drallbrenner,
Figur 3-7 Einzelheiten zum Drallbrenner nach Figur 2,
Figur 8 einen erfindungsgemäßen Drallbrenner, der während des Betriebs eine Verstellung zuläßt,
Figur 9-12 Einzelheiten des Drallbrenners nach Figur 8.

Nach Figur 1 wird Kohle, wie sie beim bergmännischen Abbau anfällt, durch eine Förderleitung 1 in eine Mühle 2 getrager, und dort mit Wasser naß gemahlen. Aus der Mühle 2 gelangt die entstandene Kohle-Wasser-Slurry in ein Rührwerk 3 und Aufgabebehälter. Das Rührwerk 3 gewährleistet eine gleichbleibende und gute Kohleverteilung im Wasser.

Aus dem Rührwerk 3 wird die Kohle-Wasser-Slurry mit einer Pumpe 4 abgezogen und durch eine Leitung 5 einem Drallbrenner 6 zugeführt. Am Drallbrenner 6 mündet außerdem eine Leitung 7 für Verbrennungsluft und/oder reinen Sauerstoff.

Der Drallbrenner 6 sitzt an der Oberseite eines Reaktors 8. Der Reaktor besitzt eine längliche Form mit einem in Längsrichtung verlaufenden Durchtritt für die Verbrennungsstoffe. Der Reaktor 8 steht aufrecht, so daß der Drallbrenner 6 die Kohle-Wasser-Slurry und die Verbrennungsluft bzw. den Sauerstoff von oben nach unten in den Reaktor 8 einträgt. In dem Reaktor 8 kommt es bei einem zwischen 10 und 200 bar möglichen Betriebsdruck zu einer partiellen Oxidation der Kohlepartikel unter Anwesenheit von Wasser. Aus dieser Reaktion entsteht ein Kohlenmonoxid und Wasserstoff enthaltendes Synthesegas. Gleichzeitig fallen flüssige Schlakkenpartikel an, die an der Unterseite des Reaktors austreten und in einen Strahlungskessei 9 gelangen. In dem Strahlungskessel 9 erfahren die Schlackenteilchen und das Synthesegas eine erste beträchtliche Abkühlung von der Verbrennungstemperatur, die z. B. zwischen 1350 und 1500° liegen kann.

Im Fuß des Strahlungskessels 9 befindet sich ein Wasserbad, an dessen Badspiegel- das Synthesegas umgelenkt wird, so daß es durch die Berührung mit dem Wasserbad eine weitere Abkühlung erfährt- Zugleich werden die trägen Feststoffe, die Schlackenteilchen, gegen das Wasserbad geschleudert. Bei der Berührung mit dem Badspiegel des Wasserbades erstarren die Schlackenteilchen. Sie dringen in das Wasser ein und sammeln sich am Fuß des Strahlungskessels 9. Von dort werden die intermittierend in eine Schleuse 10 abgezogen, aus der sie dann ohne nachteilige Beeinflussung der Atmosphäre im Reaktor 8 und Strählungskessel 9 ausgetragen werden können.

Das im Strahlungskessel 9 umgelenkte Synthesegas gelangt durch eine Leitung 11 in einen Konvektionskühler 12. Der Konvektionskühler 12 dient der weiteren Abkühlung des Synthesegases. Ihm ist ein Wäscher 13 nachgeschaltet. In dem Wäscher 13 wird der in dem Synthesegas enthaltene flugfähige Staub ausgewaschen. Das gereinigte Synthesegas tritt oben am Wäscher 13 aus und wird z. B. als Rohstoff einem Chemiebetrieb oder als Reduktionsgas einem Hüttenbetrieb zugeführt.

Die Waschflüssigkeit fließt unten aus dem Wäscher 13 in einen Eindicker 14 aus. Der Eindicker 14 entzieht der Waschflüssigkeit, vorzugsweise findet Wasser Verwendung, den überwiegenden Flüssigkeitsanteil der im Kreislauf erneut dem Wäscher 13 zugeführt wird, während der beim Eindicken verbleibende Rest über eine Pumpe 15 und eine Förderleitung 16 in das Rührwerk 3 gedrückt wird. Diese Rückführung dient der Konditionierung der Kohle-Wasser-Slurry und Ausnutzung von brennbaren Restbestandteilen.

Bei dem Vergasungsprozeß fällt im Strahlungskessel9 und im Konvektionskühler 12 Dampf an, der durch eine Sammelleitung 17 beliebiger Nutzung zugeführt wird.

Nach Figur 2 ist ein Drallbrenner 6 aus konzentrisch angeordneten Rohren 20 und 21 vorgesehen. Beide Rohre 20 und 21 enden konisch. Das heißt, daß äußere Rohr 20 besitzt ein mit der Decke des Reaktors 8 abschließendes, innen konisches Mundstück 22. Das Mundstück 22 ist an der mit der Brennerinnenwand abschließenden Seite mit Ausnehmungen versehen, die Kühlleitungen 23 bilden. Die Kühlleitungen 23 werden im Betriebsfall von Kühlwasser durchströmt und verringern die Wärmebelastung des Drallbrenners 6.

Das äußere Rohr 20 setzt sich aus 2 Rohrabschnitten verschiedenen Durchmessers zusammen. Der dem Mundstück 22 zugewandte Rohrabschnitt besitzt einen kleineren Durchmesser. Zwischen beiden Rohrabschnitten besteht ein konischer Übergang 24. Der konische Übergang 24 hat zusammen mit der Durchmesserverringerung eine Düsenwirkung auf das zwischen den beiden Rohren 20 und 21 geförderte Medium, in diesem Fall die Kohle-Wasser-Suspension. Am Mundstück 22 erfährt die so beschleunigte Kohle-Wasser-Suspension am Austrittskonus 25 eine weitere Beschleunigung.

Am Austrittskonus 25 findet eine starke Umlenkung der Kohle-Wasser-Slurry statt, die bei den herrschenden hohen Austrittsgeschwindigkeiten verschleißend auf. das Mundstück 22 wirkt. Dem Verschleiß wird durch einen Einsatzkonus 26 am Mundstück 22 entgegengewirkt. Der Einsatzkonus 26 besitzt eine trichterähnliche Form und wird innen in den Austrittskonus eingeschoben bzw. eingelegt und durch Schweißung oder durch Stiften mit dem Mundstück 22 verbunden. Die Stifte können an beliebiger Stelle angebracht werden und bedürfen keiner besonderen Festigkeit, da der Einsatzkonus 26 im Betriebsfall durch die austretenden Verbrennungsstoffe im Mundstück 22 gegen den Austrittskonus 25 gedrückt wird. Das heißt, das Mundstück 22 nimmt mit dem Austrittskonus 25 die auf den Einsatzkonus 26 wirkende Belastung auf. In Anbetracht der geringen Belastung ist als Schweißverbindung für den Einsatzkonus 26 auch eine bloße Heftschweißung möglich.

Der Einsatzkonus 26 ragt ein Stück über das Mundstück 22 hinaus und bildet so eine scharfe Abrißkante 27. Die Abrißkante 27 hat erhebliche strömungstechnische Vorteile für die austretenden Verbrennungsstoffe.

Der Austrittsdurchmesser des Einsatzkonusses kann zwischen 20 und 30 mm liegen. Dieser Austrittsdurchmesser resultiert aus einer Durchmesserverringerung des zwischen dem Übergang 24 und dem Austrittskonus 25 herrschenden Rohrdurchmessers auf ¹/₃ bis ¹/₄ dieses Rohrdurchmessers. Der Neigungswinkel des Austrittskonus 25 beträgt zwischen 40 und 80° zur Reaktorinnenwand bzw. zwischen 10 und 50° zur Drallbrennerlängsachse.

Die verschiedenen Rohrabschnitte des äußeren Rohres 20 sind nach Figur 2 miteinander verschweißt. Desgleichen sind Schraubverbindungen und Klemmverbindungen möglich.

Das innere Rohr 21 dient im vorliegenden Fall der Zuführung von Sauerstoff bzw. Verbrennungsluft. Es ist am vorderen Ende mit vier gleichmäßig am Umfang verteilten Zentrierstiften 28 im äußeren Rohr 20 gehalten. Die Zentrierstifte 28 stellen sicher, daß die beiden Rohre 20 und 21 miteinander fluchten. Das ist für eine kontrollierte Vermengung des zugeführten Sauerstoffs bzw. der zugeführten Verbrennungsluft mit der zwischen den Rohren 21 und 20 zugeführten Kohle-Wasser-Slurry von Vorteil.

Das Rohr 21 besteht wie das Rohr 20 aus verschiedenen Rohrabschnitten. Die Rohrabschnitte können miteinander verschweißt oder in anderer Weise fest miteinander verbunden sein. Voraussetzung ist eine dichte Verbindung, um eine unerwünschte frühzeitige Vermengung von Sauerstoff bzw. Verbrennungsluft mit der Kohle-Wasser-Slurry zu verhindern.

An seiner Spitze besitzt das Rohr 21 einen Austrittskonus 29. Der Austrittskonus 29 ist in zweifacher Hinsicht konisch, nämlich innen und außen. Außen hat er vorzugsweise die gleiche Neigung wie der Austrittskonus 25. Es kommen jedoch auch Abweichungen bis zu 20° in beiden Richtungen in Betracht.

Innen sind die gleichen konischen Verhältnisse vorgesehen, also gleiche Neigung wie der Austrittskonus 25, aber Abweichungen bis zu 20° in beiden Richtungen möglich.

Aus Verschleißgründen ist der Austrittskonus 29 mit einer relativ dicken Wandstärke versehen. Um bei auftretendem Verschleiß gleichbleibende Durchmesserverhältnisse am Austrittskonus 29 sicherzustellen, ist eine zylindrische Austrittsöffnung 30 am Austrittskonus 29 vorgesehen. Die Zylinderlänge der Austrittsöffnung 30 ist gleich 1/₃ bis 2/₃ des Durchmessers der Öffnung.

Dem Austrittskonus 29 ist in Strömungsrichtung des anströmenden Sauerstoffs bzw. der Verbrennungsluft ein Strömungskörper 31 vorgeordnet. Der Strömungskörper 31 soll Strömungsveriuste innerhalb des Rohres 21 verhindern. Nach Figur 2 besitzt der Strömungskörper 31 eine im wesentlichen zylindrische Form mit abgerundeten bzw. konisch zulaufenden Enden. Diese Form resultiert aus Gründen einfacher Herstellung. Angestrebt wird eine Tropfenform mit spitzem, sich bis in die Austrittsöffnung 30 erstreckendem Ende. Das stumpfe Ende des Strömungskörpers 31 soll zum Ende des Rohres 21 hin einen Abstand haben, der gleich dem 11/₂-fachen bis 21/₂-fachen Durchmesser der Austrittsöffnung 30 ist. Der maximale Durchmesser des Strömungskörpers 31 soll zwischen dem 1/₂ und 3/₄ Durchmesser der Austrittsöffnung 30 liegen.

Der Strömungskörper 31 wird von 3 oder 4 gleichmäßig am Umfang verteilten Stegen 32 im Rohr 21 gehalten. Die Stege 32 sind mit dem Strömungskörper 31 und dem Rohr 21 vorzugsweise verschweißt. Sie besitzen aus strömungstechnischen Gründen einen geringen Durchmesser. Der geringe Durchmesser der Stege 32 gibt dem Strömungskörper 31 allerdings nur einen begrenzten Halt. Dieser Halt kann erheblich gesteigert werden, wenn die Stege - wie in Figur 2 an Hand der Strichpunktlinien 33 dargestellt - so angeordnet sind, daß sie durch das anströmende Medium im wesentlichen auf Zug beansprucht werden.

In der nach Figur 1 vorgesehenen Reaktoranordnung ist das gleichbedeutend mit einer hängenden Anordnung des Strömungskörpers 31.

In dem Rohr 21 befinden sich ferner zwei Stege 34, die sich als halbe Schraubenlinie an der Rohrinnenwand entlang erstrecken. Das heißt, jeder Steg 34 bedeckt einen sich lediglich über 180° erstreckenden Umfang der Rohrinnenwand des Rohres 21. Beide Stege 34 verlaufen in gleicher Richtung und sind einander diametral gegenüberliegend angeordnet, d. h., sie sind um 180° zueinander versetzt angeordnet. Die Stege 34 sind an der Rohrinnenwand befestigt. Ihre Form kann im Querschnitt rechteckig oder rund oder in beliebiger anderer Weise gestaltet sein. Rechteckige und runde Formen besitzen besondere Vorteile.

Die Zahl der Stege 34 kann auch anders sein. Es muß mindestens 1 Steg 34 vorhanden sein. Nach oben hin ist die Anzahl der Stege lediglich durch die Stegbreite begrenzt. Die Länge der Stege 34 soll mindestens einen Umfangswinkel von 60° und höchstens einen Umfangswinkel von 300° zur Folge haben.

Der Abstand der Stege vom Ende des Rohres 21 soll ein Maß haben, das höchstens zwischen dem Durchmesser und dem 2 ¹/₂-fachen Durchmesser der Austrittsöffnung liegt.

Der Abstand der beiden Rohrenden der Rohre 20 und 21 soll nicht kleiner als der halbe Durchmesser und nicht größer als der doppelte Durchmesser der Austrittsöffnung 30 oder der Austrittsöffnung des Austrittskonus 25 bzw. Einsatzkonus 26 sein.

Die Stege 34 haben zur Folge, daß der durch das Rohr 21 strömende Sauerstoff bzw. die Verbrennungsluft einen Drall erhält. Der Drall wird durch den Neigungswinkel der Stege 34 gegenüber der Rohrlängsachse bestimmt. Der Neigungswinkel beträgt nach Figur 2 45°. Er kann auch zwischen 20 und 70° betragen.

Wesentlich ist, daß bereits eine geringe Steghöhe für eine ausreichende Drallgebung ausreichen kann. Minimale Steghöhe kann das . 0,01fache des Innendurchmessers des Rohres 21 sein. Die Steghöhe soll maximal nicht mehr als das 0,4fache dieses Innendurchmessers sein. Vorteilhafterweise erlaubt die geringe Steghöhe eine Anordnung des Strömungskörpers 31 im Bereich der Stege 34. Damit kann einer unerwünschten, zu einem Drallverlust führenden Verwirbelung entgegengewirkt werden.

Der Drall, den der Sauerstoff bzw. die Verbrennungsluft durch die Stege.34 hält, ist von der Strömungsgeschwindigkeit im Rohr 21 abhängig. Die Strömungsgeschwindigkeit wird ihrerseits durch den Rohrinnendurchmesser und Druck bestimmt. Ferner ist zu berücksichtigen, daß ein bestimmtes Sauerstoffvolumen bzw. Luftvolumen mit der Kohle-Wasser-Slurry in Verbindung gebracht werden muß.

Das Verhältnis von Sauerstoffvolumen zum Kohle-Wasser-Slurry-Volumen beträgt zwischen 5 und 15. Im Falle der Verwendung von Verbrennungsluft ergibt sich ein Volumenverhältnis von 25 bis 75.

Bei einem Brenner der in Figur 2 dargestellten Größenordnung, der für eine Reaktorleistung zwischen 5000 m³/h und 15 000 m³/h geeignet ist, ergibt sich aus den Volumenverhältnissen und den Durchmesserverhältnissen der Rohre sowie den Austrittsöffnungen der Rohre eine Sauerstoffgeschwindigkeit zwischen 50 m/Sek. und 150 m/Sek. Dabei wird von einem Rohrdurchmesser des Rohres 21 ausgegangen, der gleich dem 1,2- bis 2fachen Durchmesser der Austrittsöffnung 30 ist.

Die Kohle-Wasser-Slurry hat eine vergleichsweise geringe Geschwindigkeit. Sie bewegt sich mit 1 m/Sek. bis 2 m/Sek. durch den Zwischenraum der Rohre 20 und 21. Infolge der sehr viel höheren Gasgeschwindigkeit des Sauerstoffes bzw. der Verbrennungsluft wird die in das Mundstück tretende Kohle-Wasser-Slurry partikelweise von der Luft bzw. dem Sauerstoff mitgerissen. Gleichzeitig wird auf die mitgerissene Kohle-Wasser-Slurry-Partikel die Drallbewegung der Luft bzw. des Sauerstoffes übertragen. Dadurch tritt das Verbrennungsgut insgesamt mit einem Drall aus dem Drallbrenner 6 heraus und bewegt sich auf einer spiralförmigen Bahn durch den Reaktor 8. Die spiralförmige Bahn ist viel länger als eine genau in Reaktorlängsrichtung verlaufende Bewegungsbahn. Das Einsatzgut hat eine dementsprechend längere Verweilzeit im Reaktor 8, die einen weitgehenden Ausbrand gewährleistet.

Damit die Verschleißgefahr für die Reaktorwände durch ausreichenden Abstand der sich durch den Reaktor 8 bewegenden Partikel auf einem minimalen Maß gehalten wird, ist nach Figur 3-5 eine variable Stegneigung und Anpassung an den jeweils für den gewünschten Ausbrand erforderlichen Drall vorgesehen. Die verstellbaren Stege sind mit 40 bezeichnet. Es handelt sich um Bleche, die wie die Stege 34 schraubenförmig geneigt an der Rohrinnenwand entlang verlaufen. Die Stege 40 lassen sich wie die Stege 34 z. B. als halbe Ringe aus ebenen Blechen ausschneiden und durch Auseinanderziehen in die gewünschte Spiralform bringen. Die Stege 34 und 40 können aber auch aus einer geraden Längsform in die Spiralform gebogen werden. Bei den Blechen 40 wird das wahlweise durch strichpunktiert dargestellte Schlitze 41 erleichtert, die quer zur Steglängsrichtung in den Stegen 40. in beliebigen Abständen verlaufen. Zweckmäßig sind gleiche Abstände; Je nach Breite des Steges 40 und Tiefe. des Schlitzes 41 kann bereits ein einziger Schlitz 41 ausreichen, um den Stegen 40 jede gewünschte Leichtgängigkeit für die Verstellung zu geben. Die Schlitze 41 entstehen durch eine Bohrung am Schlitzende und ein Aufsägen der Stege 40 bis zur Bohrung. Bei Stegen 40, die aus Federstahl bestehen, erfolgt diese Bearbeitung vor der für die Federeigenschaften notwendigen Wärmebehandlung des Ausgangsmaterials.

Für die erfindungsgemäße Drallgebung mit den Stegen 40 ist nicht erforderlich, daß die Stege 40 auf ihrer ganzen Länge genau an der Rohrinnenwand änliegen. Unterschiedliche Abbiegungen, z. B.. an den Schlitzen 41, sind: unschädlich. Die Stege 40 können sogar ohne Wandberührungsein.

Notwendig ist lediglich eine Steghalterung; die vorteilhafterweise am oberen und unteren Ende erfolgt. Am oberen Ende besitzen die Stege 40 abgebogene Laschen. 42, mit denen sie in Ausnehmungen 43 greifen. Die Ausnehmungen 43 befinden sich in einem Innenbund 44 eines Rohres 45. Das Rohr 45 ist bis auf den Innenbund 44 mit dem Rohr 21 identisch. Der Innenbund 44 kann bei Verwendung gegossener Rohre an dem Rohr 45 angeformt sein. Sonst ist ein angeschweißter Ring als Innenbund 44 vorgesehen. Insbesondere der angeschweißte Ring erlaubt eine einfache Herstellung der Ausnehmungen 43. Die Ausnehmungen 43 lassen sich dann vor Einschweißen des Ringes leicht in den Bund.fräsen. Statt des Fräsens kommt auch eine Herstellung durch Bohren und Aufsägen des Ringes.bis zur Bohrung in Betracht.

Am unteren Ende 46 liegen die Stege in einer Nut einer Ringmutter 47 auf. Die Ringmutter 47 sitzt in einem Rohrteil- des Rohres 45, der gegenüber dem Rohr 21 zusätzlich mit einem Innengewinde versehen ist. Im Hinblick auf den vom durchströmenden Sauerstoff bzw. der durchströmenden Verbrennungsluft ausgehenden geringen Verschleiß kann das mit 48 bezeichnete Innengewinde des Rohres 45 offen sein. Im Bedarfsfall kann das lnnengewinde 48 auch verdeckt angeordnet sein. Das erfolgt mit Hilfe eines strichpunktiert dargestellten Bundes 49 der Ringmutter 47. Zwischen dem Bund 49 und dem Innengewinde 48 besteht dann lediglich ein zur Axialbewegung der Ringmutter 47 notwendiges Spiel.

Eine Verstellung der Ringmutter 47 in axialer Richtung bewirkt eine Abstandsänderung zu dem Bund 44 in dem Rohr 45. Dem passen sich die Stege 40 dadurch an, daß deren Ende 46 in der mit 50 bezeichneten Nut der Ringmutter 47 in Umfangsrichtung gleiten. Dabei stellt sich eine andere Stegneigung ein und werden die Stege 40 am oberen Ende in den Ausnehmungen 43 des Innenbundes 44 gehalten. Die Stege 40 sind in radialer Richtung nach außen durch das Rohr 45 bzw. die Ringmutter 47 an einer Bewegung gehindert. In radialer Richtung nach innen ist bei Verwendung des Strömungskörpers 31 keine zusätzliche Arretierung erforderlich, da zumindest der Strömungskörper 31 die Stege an einem Abgleiten von der Ringmutter 47 bzw. an einem Herausgleiten aus den Ausnehmungen 43 hindert und eine in radialer Richtung unterschiedliche Anordnung der Stege 40 in dem Zwischenraum zwischen dem Rohr 45 und dem Strömungskörper 31 unschädlich ist.

Bei einem ohne Strömungskörper 31 zum Einsatz gelangenden Rohr 45 kann einem Herausgleiten der Stege 40 durch Verschließen der Ausnehmungen 43 in radialer Richtung und durch eine Lasche und Nut am unteren Ende 46 der Stege 40 entgegengewirkt werden.

Das Verschließen der Ausnehmungen 43 kann mit Hilfe eines Ringes 51 erfolgen, der in Figur 3 gestrichelt dargestellt ist und mit dem Innenbund 44 verschweißt oder in sonstiger Weise befestigt wird.

Die zusätzliche Lasche am unteren Ende 46 trägt die Bezeichnung 53 und ist gestrichelt dargestellt. Ferner ist die zu der Lasche gehörende, in Umfangsrichtung umlaufende Ringnut 54 gestrichelt dargestellt. Die Ringnut 54 befindet sich in der in Figur 5 dargestellten unteren Auflagefläche des Stegendes 46. Sie ist der Ausweichbewegung der Stege 40 bei einer Verstellung der Ringmutter47 nicht hinderlich.

Die Ringmutter 47 wird mittels eines Drehschlüssels verstellt, der mit Zapfen in Bohrungen 52 der Ringmutter 47 greift. Die Bohrungen 52 sind gleichmäßig verteilt in beliebiger Vielzahl in der Ringmutter 47 angeordnet. Nach der Verstellung wird die Ringmutter 47 mit Hilfe einer Kontermutter 55 arretiert. Die Kontermutter 55 besitzt wie die Ringmutter 47 eine Anzahl gleichmäßig verteilter Bohrungen 52. Die Bohrungen 52 besitzen vorteilhafterweise alle die gleiche Teilung, so daß für beide Muttern 47 und 55 trotz unterschiedlicher Durchmesser der Teilkreise für die Bohrungen 52 der gleiche Drehschlüssel verwendet werden kann. Die Zapfen des Drehschlüssels haben dann einen Abstand, der gleich einer Bohrungsteilung ist.

Sofern die Ringmutter 47 mit einem das Innengewinde 48 im Rohr 45 schützenden Bund 49 versehen ist, besitzt auch die Ringmutter einen solchen, nicht dargestellten, sich nach unten erstreckenden Bund.

Die Stege 40 sind jeweils so ausgelegt, daß die Verformung, die sie bei einer Verstellung erfahren, im elastischen Bereich liegt. Das gewährleistet nach jeder Rückstellung wieder ursprüngliche Bedingungen. Darüber hinaus sind bleibende Verformungen unschädlich, solange die Ende 46 der Stege 40 nach jeder Verstellung zumindest durch den Betriebsdruck des anströmenden Sauerstoffs bzw. der anströmenden Verbrennungsluft an der Ringmutter 47 anliegen. Am oberen Ende werden die Stege 40 dadurch gehalten, daß die Laschen 42 mit einer Umbiegung in den Ausnehmungen 43 einen Vorsprung 56 hintergreifen. Die Ausnehmung 43 hat dann, wie aus Figur 4 ersichtlich, im Querschnitt eine winkelige Form. Bei einer durch eine Bohrung entstandenen Ausnehmung, deren Bohrungsdurchmesser größer als der später zur Bohrung führende Schlitz ist, werden die Stege 40 gleichfalls durch eine Umbiegung gehalten.

Nach Figur 6 und 7 findet an Stelle des Rohres 45 ein Rohr 60 Verwendung. Die Stege besitzen einen runden Querschnitt.

Sie werden aus Draht hergestellt und an beiden Enden jeweils mit einer Umbiegung versehen. Die mit 61 bezeichneten Stege sind wie die Stege 40 verstellbar und geben der durchströmenden Verbrennungsluft bzw. dem durchströmenden Sauerstoff einen ausreichenden Drall. Die Stege 61 werden am unteren Ende wie die Stege 40 durch eine Ringmutter 47 gehalten und verstellt. Dazu besitzen die Stege 61 am unteren Ende eine vertikal nach unten weisende Umbiegung, mit der sie in die Ringnut 54 greifen.

Am oberen Ende besitzen die Stege 61 radial nach außen gerichtete Abbiegungen, mit denen sie in entsprechende Sacklöcher 62 im Rohr 60 greifen. Die Sacklöcher 62 liegen einander diametral gegenüber an der Rohrinnenwand und zwar an den Stellen, die den Ausnehmungan 43 entsprechen.

Die Verstellung der Stege 40 und 61 vom unteren Ende der Rohre 45 und 60 her macht entweder einen Ausbau dieser Rohre erforderlich oder erfolgt z. B. bei ruhendem Betrieb des Reaktors vom Reaktorinnenraum her.

Bei geringer Kühlung der Drallbrennerspitze und höherer Wärmebelastung der aus der Ringmutter 47, der Kontermutter 55 und dem Innengewinde 48 bestehenden Verstelleinrichtung kann die Verstellung auch von oben nach unten erfolgen. Die Stege sind dann am unteren Ende gehalten und werden am oberen Ende durch entsprechende Umkehrungen der Ringmutter- und Kontermutter-Anordnung verstellt. Dabei heißt Umkehrung Anordnung der Ring-und Kontermutter und des zugehörigen lnnengewindes oberhalb des Innenbundes 44 bzw. der Sacklöcher 62.

Figur 8 zeigt einen Drallbrenner im Ausschnitt, der während des Drallbrennerbetriebes eine Verstellung zuläßt.

Bei diesem Drallbrenner ist das dem äußeren Rohr 20 entsprechende Rohr mit 70 bezeichnet. Dieses Rohr ist an der Oberseite mit einem zentrischen Flansch 71 versehen. Ferner weist das Rohr 70 am oberen Ende seitlich einen Anschlußflansch 72 für die Zuleitung der Kohle-Wasser-Slurry auf. Der zentrische Flansch 71 ist aus Montagegründen als lösbarer Deckel ausgebildet. Er besitzt eine zentrische Öffnung, in der dichtend und sowohl gleitbeweglich als auch drehbeweglich ein Rohr 73 besitzt. Zur Verstellung ist das Rohr mit einem außen vorragenden Außengewinde 74 versehen. Dem Außengewinde 74 entspricht ein Innengewinde des Flansches 71.

Das Rohr 73 gleitet in einem weiteren zentrisch im Rohr 70 angeordneten Rohr 75. Die Rohre 73 und 75 bilden ein dem inneren Rohr 20 entsprechendes, aber mehrteiliges, ineinander verschiebbares Rohr, dessen unterer Teil dem unteren Rohrende des Rohres 21 mit geringen Abweichungen entspricht: Im Unterschied zum Rohr 21 ist das Rohr 75 mit den Zentrierstiften 28 zugleich an einem Absatz 76 in dem Rohr 70 gehalten. Das Rohr 75 liegt mit den Zentrierstiften 28 auf dem Absatz 76 auf. Nach oben hin erfolgt eine gegebenenfalls gewünschte Arretierung mit Hilfe von lösbaren Sprengringen bzw. Seegerringen. Die Ringe werden in eine oberhalb der Zentrierstifte 28 im Rohr 70 angeordneten Nut eingelassen und hindern das Rohr 75, sich bei der Aufwärtsbewegung des Rohres 73 reibungsschlüssig mitzubewegen. Insbesondere die Seegerringe erlauben eine einfache Montage mit dazu handelsüblichen Spannzangen. Diese Spannzangen greifen in Bohrungen der federnden Seegerringe, so daß die mit einem entsprechend weitem Schlitz versehenen Seegerringe leicht zusammengedrückt und in das Rohr 70 hineinbewegt und aus dem Rohr 70 herausbewegt werden können.

Das Rohr 75 umschließt gleichfalls bewegliche, in diesem Fall mit 77 bezeichnete Stege. Es handelt sich um zwei Stege, die zwischen dem Rohr 73 und einem Absatz 78 des Rohres 75 gehalten sind. Die Stege 77 liegen einander wie die Stege 40 und 61 gegenüber. Wie die Stege 40 bestehen die Stege 77 aus Blechen, d. h. sie haben rechteckigen Querschnitt. Zur Verringerung des durch ihre Halterung bedingten Strömungsverlustes sind die Stege 77 am äußeren Rand nur wenige mm vom Rohr 73 und dem Absatz 78 bedeckt. Das ist gleichbedeutend mit einem relativ geringen Rohrquerschnitt, wenn das Rohr 73 einheitlichen Querschnitt hat. Das schließt die Verwendung anderer Querschnittsdicken in anderen Bereichen des Rohres 73, insbesondere gegenüber dem Anschlußflansch 72, nicht aus.

Die besondere Form der Stege 77 vereinfacht die Fertigung des Drallbrenners bei beweglichen Stegen erheblich und gibt den Stegen 77 auch ohne einen Strömungskörper 31 ausreichenden Halt irr dem Rohr 77. Die besondere Form der Stege 77 ist dadurch gekennzeichnet, daß sie in der Ansicht nach Figur 8 wie Spiralfedern aussehen und in der Ansicht nach Figur 9 nur den halben Querschnitt von Spiralfedern haben. Das heißt, die Stege 77 wölben sich entlang der Rohrinnenwand wie die anderen Stege 40 und 61. Am oberen und unteren Ende schließt sich jeweils eine Lasche 79 an, die sich über einen Halbkreis erstreckt. Figur 9 zeigt die beiden einander gegenüber liegenden Stege 77 in der Draufsicht. Figur 10 und 11 zeigen Einzelheiten eines einzelnen Steges 77. Danach schließt sich an das obere Ende 80 des in Figur 9 unterhalb der Linie 81 dargestellten Steges 77 eine Lasche 79 an, die in der in Figur 10 dargestellten Abwicklung rechtsgängig verläuft, aber durch Umbiegung auf den zugehörenden Steg 77 nach Figur 9 linksgängig verläuft. Am unteren Ende 82 des zugehörenden Steges 77 schließt sich die in Figur 11 dargestellte Lasche an, die auch in der in Figur 11 dargestellten Weise rechtsgängig verläuft.

Die beiden oberen Laschen 79 der beiden Stege ergänzen sich zu einem Ring. Desgleichen ergänzen sich die beiden unteren Laschen 79 der beiden Stege 77 zu einem Ring. Beide Stege 77 werden dann durch den oberen Ring und den unteren Ring der Laschen 79 gehalten. Die bei einer Verstellung der Stege 77 durch axiale Verschiebung des Rohres 73 notwendig werdende Anpassung der Stegenden an den geänderten Abstand erfolgt durch eine Drehbewegung der Ringe.

Wie oben dargelegt, bilden die beiden Stege 77 mit ihren zugehörenden Laschen 79 in der Draufsicht nach Figur 9 halbkreisförmige Segmente. Sofern mehr als 2 Stege Verwendung finden sollen, würden die Stege wiederum mit ihren zugehörenden Laschen Segmente bilden, nur würden sich die Segmente nicht mehr über 180° sondern über 120° erstrecken. Bei noch mehr vorgesehenen Stegen mindert sich der Segmentwinkel in der Draufsicht entsprechend.

In Figur 12 ist der zur Verstellung des Rohres 73 notwendige Drehverschluß dargestellt. Dabei wird davon ausgegangen, daß die zu dem Rohr 73 führende Leitung 7 für Sauerstoff bzw. Verbrennungsluft eine flexible Leitung ist, bzw. gelenkig ausgebildet ist, um der Längsbewegung des Rohres 73 folgen zu können.

Die Leitung 7 besitzt am Ende einen Flansch 90, der einem Flansch 91 des zu dem Rohr 73 gehörenden Rohrendes gegenüber liegt. Zwischen beiden Flanschen 90 und 91 befindet sich eine Gleitscheibe mit einer Durchtrittsöffnung für den aus der Leitung 7 in das Rohr 73 strömenden Sauerstoff bzw. die Verbrennungsluft. Die beiden Flansche 90 und 91 werden von mehrteiligen Gehäusehälften 93 und 94 umschlossen.

Die Gehäusehälften 93 und 94 sind miteinander dicht verbunden, d. h., dicht miteinander verschraubt. Die mehrteilige Ausbildung der Gehäusehälften dient zu deren Montage auf der Leitung 7 bzw. dem Flansch 91. In den Gehäusehälften 93 und 94 befinden sich Dichtleisten 95 und 96, die eine Abdichtung zwischen der Leitung 7 und der Gehäusehälfte 94 bzw. dem Flansch 91 und der Gehäusehälfte 93 sicherstellen.

Zur Verstellung ist zwischen dem Flansch 91 und dem Rohrende ein Sechskant 97 vorgesehen. An dem Sechskant 97 kann das Rohr 73 mit handelsüblichen Maulschlüsseln verstellt werden.

## Patentansprüche

1. Orallbrenner für Kohlevergasungsreaktoren, in denen durch partielle Oxidation kohlenstoffhaltiger Feststoffe unter Anwesenheit von Wasser bzw. Wasserdampf und Sauerstoff bzw. Luft ein Kohlenmonoxid und wasserstoffhaltiges Synthesegas erzeugt wird, bestehend aus mehreren für die getrennte Zufuhr der Feststoffpartikel und Vergasungsmittel konzentrisch zueinander angeordneten Rohren (20, 21) mit in die Sauerstoff- bzw. Luftleitung (21) eingebauten Leitelementen zur Erzeugung des Dralls, der aus dem Brenner (6) austretenden, miteinander reagierenden Stoffe, dadurch gekennzeichnet, daß mindestens einseitig gehaltene spiralfederförmig ausgebildete, bewegliche Leitelemente (34, 40, 61, 77) nach Art einer Schraubenlinie vorhanden sind, die gegen die Zuführungslängsrichtung einen verstellbaren Neigungswinkel von 20-70° aufweisen.

2. Drallbrenner nach Anspruch 1, dadurch gekennzeichnet, daß die Leitelemente als Stege (34, 40, 61, 77) mit rechteckförmigem oder rundem Cluerschnitt ausgebildet sind.

3. Drallbrenner nach Anspruch 1 oder 2, gekennzeichnet durch eine mehrgängige Schraubenform der Stege (34, 40, 61, 77).

4. Drallbrenner nach Anspruch 3, dadurch gekennzeichnet, daß die Stege (34, 40, 61, 77) eine einer. halben Ganghöhe entsprechende Länge haben. _

5. Drallbrenner nach einem oder mehreren der Ansprüche 1-4, dadurch gekennzeichnet, daß die Stege (34, 40, 61, 77) sich in radiale Richtung auf einer Länge oder Breite in die Zuführung erstrecken, die gleich dem 0,01 fachen bis 0,4fachen des Zuführungsdurchmessers ist.

6. Drallbrenner nach einem oder mehreren der Ansprüche 2-5, dadurch gekennzeichnet, daß die .Stege (40, 61) an einem Ende gelenkig mit dem umgebenden Zuführungsrohr (45, 60) verbunden sind und sich am anderen Ende gleitend an einer Verstelleinrichtung (47, 48, 55) abstützen.

7. Drallbrenner nach einem oder mehreren der Ansprüche 2-6, dadurch gekennzeichnet, daß die Stege (77) spiralfederähnlich ausgebildet sind und mit quer zur Längsachse der Zuführung einem in Umfangsrichtung verlaufenden Teil (79) in der Zuführung gehalten sind.

8. Drallbrenner nach Anspruch 6 oder 7, dadurch gekennzeichnet, daß die Halterung der Stege (40, 61, 77) die bei der Drallgebung wirksame Stegbreite nur zum Bruchteil bedeckt.

9. Drallbrenner nach einem oder mehreren der Ansprüche 1-8, gekennzeichnet durch eine zur Stegmontage oder Stegverstellung herausnehmbare Zuführung für den Sauerstoff bzw. die Verbrennungsluft.

10.- Drallbrenner nach Anspruch 9, dadurch gekennzeichnet, daß die beweglichen Stege vom Austrittsende her verstellbar sind.

11. Drallbrenner nach einem oder mehreren der Ansprüche 1-10, gekennzeichnet durch eine betriebsunabhängige Verstellung der Stege (77).

12. Drallbrenner nach Anspruch 11, dadurch gekennzeichnet, daß die Zuführung für Sauerstoff bzw. Verbrennungsluft als mehrteiliges, ineinander verschiebbares Rohr (73, 75) ausgebildet ist.

13. Drallbrenner nach Anspruch 12, dadurch gekennzeichnet, daß der untere Rohrteil (75) im Betriebszustand fest in dem Drallbrenner gehalten ist und der obere Rohrteil (73) in Längsrichtung verstellbar ist und in dem unteren Rohrteil (75) gleitet und die Stege (77) zwischen dem oberen Rohrteil (73) und einer Halterung (78) in dem Rohr (75) gehalten sind.

14. Drallbrenner nach einem oder mehreren der Ansprüche 1-13, dadurch gekennzeichnet, daß die Zuführung für die Feststoffe in einem Austrittskonus (25) endet und/oder die Zuführung für den Sauerstoff bzw. die Verbrennungsluft eine konische Spitze (29) besitzt.

15. Drallbrenner nach Anspruch 14, dadurch gekennzeichnet, daß die Zuführung für die Feststoffe sich durch den Austrittskonus (25) im Durchmesser auf 1/3 -1/4 verringert.

16. Drallbrenner nach einem oder mehreren der Ansprüche 14-15, gekennzeichnet durch einen Neigungswinkel zwischen 40 und 80° des Austrittskonus (25).

17. Drallbrenner nach einem oder mehreren der Ansprüche 1-16, gekennzeichnet durch einen Austrittsdurchmesser des Drallbrenners (6) zwischen 18 und 30 mm.

. 18. Drallbrenner nach einem oder mehreren der Ansprüche 15-17, dadurch gekennzeichnet, daß der Austrittskonus (29) der Zuführung für Sauerstoff bzw. Verbrennungsluft in ihrer Konizität um maximal 20° vom Neigungswinkel des Austrittskonus (25) des Brenners abweicht.

19. Drallbrenner nach Anspruch 18, gekennzeichnet durch einen zylindrischen Austritt im Austrittskonus (29) der Sauerstoffzuführung bzw. Zuführung für Verbrennungsluft, dessen Länge gleich einem Drittel bis Zweidrittel des Austrittsdurchmessers ist.

20. Drallbrenner nach einem oder mehreren der Ansprüche 14-19, dadurch gekennzeichnet, daß die Zuführung in dem vor dem Austrittskonus (29) liegenden Bereich den 1,2-2fachen Durchmesser der zylindrischen Austrittsöffnung (30) besitzt..

21. Drallbrenner nach einem oder mehreren der Ansprüche 1-20, dadurch gekennzeichnet, daß der Austrittskonus (29) der Sauerstoff- bzw. Verbrennungsluftzuführung von der Austrittsöffnung des Drallbrenners einen Abstand aufweist, der gleich dem 0,75fachen bis 1,6fachen des Durchmessers der Austrittsöffnung ist.

22. Drallbrenner nach einem oder mehreren der Ansprüche 1-21, gekennzeichnet durch einen in der Sauerstoff- bzw. Verbrennungsluftzuführung angeordneten Strömungskörper (31).

23. Drallbrenner nach Anspruch 28, gekennzeichnet durch eine hängende Anordnung des Strömungskörpers (31).

24. Drallbrenner nach Anspruch 22 oder 23, dadurch gekennzeichnet, daß der Strömungskörper im Bereich der Stege (34, 40, 61) angeordnet ist.

25. Drallbrenner nach einem oder mehreren der Ansprüche 1-24, gekennzeichnet durch einen Einsatzkonus (26) an der Drallbrenneraustrittsöffnung.

26. Drallbrenner nach Anspruch 25, gekennzeichnet durch eine vorragende Abrißkante (27) des Einsatzkonus (26).

## Claims

1. Spinning burner for coal gasification reactors, in which a producer gas containing carbon monoxide and hydrogen is produced by partial oxidation of solid materials containing carbon in the presence of water or steam and of oxygen or air, consisting of a plurality of pipes (20, 21) arranged concentrically to one another for the separate supply of the solid particles and of the gasification medium, with guiding elements built into the conduit (21) for the oxygen or air for production of the spin of the materials emerging from the burner (6) and reacting with one another, characterised in that movable guide elements (34, 40, 61, 77) are present in the nature of a helix, shaped as a spiral spring and supported at least on one side; which have an adjustable angle of inclination of 20-70° with respect to the longitudinal direction of the supply.

2. Spinning burner according to claim 1, characterised in that the guide elements are constituted as bars (34, 40, 61, 77) with rectangular or circular cross section.

3. Spinning burner according to claim 1 or 2, characterised by a multi-start screw shape of the bars (34, 40, 61, 77).

4. Spinning burner according to claim 3, characterised in that the bars (34,40,61,77) have a length corresponding to half a pitch.

5. Spinning burner according to one or more of claims 1-4, characterised in that the bars (34,40, 61, 77) extend in the radial direction into the supply over a length or breadth which is equal to 0.01 times to 0.4 times the supply diameter.

6. Spinning burner according to one or more of claims 2-5, characterised in that the bars (40, 61) are connected pivotally at one end with the surrounding supply tube (45, 60) and at the other end abut slidingly against an adjusting device (47,48,55).

7. Spinning burner according to one or more of claims 2-6, characterised in that the bars (77) are formed similar to a spiral spring and are held in the supply by a component (79) transverse to the longitudinal axis of the supply, extending in the circumferential direction.

8. Spinning burner according to claim 6 or 7, characterised in that the mounting of the bars (40, 61, 77) covers only a fraction of the bar breadth which is effective in imparting spin.

9. Spinning burner according to one or more of claims 1 -8, characterised by a supply for the oxygen or combustion air which is removable for installation of bars or adjustment of bars.

10. Spinning burner according to claim 9, characterised in that the movable bars are adjustable from the outlet end.

11. Spinning burner according to one or more of claims 1-10, characterised by an adjustment of the bars (77) independent of operation.

12. Spinning burner according to claim 11, characterised in that the supply for oxygen or combustion air is constituted by a multi-part telescopic tube (73, 75).

13. Spinning burner according to claim 12, characterised in that the lower tube part (75) is held fixedly in the spinning burner in operating condition and the upper tube part (73) is adjustable in the longitudinal direction and slides in the tower tube part (75) and the bars (77) are held in the tube (75) between the upper tube part (73) and a mounting (78).

14. Spinning burner according to one or more of claims 1 -13, characterised in that the supply for the solid materials ends in an outlet cone (25) and/or the supply for the oxygen or combustion air has a conical tip (29).

15. Spinning burner according to claim 14, characterised in that the supply for the solid materials decreases in diameter to ¹/₃-1/₄ by means of the outlet cone (25).

16. Spinning burner according to one or more of claims 14-15, characterised by an angle of inclination of the outlet cone (25) between 40 and 80°.

17. Spinning burner according to one or more of claims 1-16, characterised by an outlet diameter of the spinning burner (6) between 18 and 30 mm.

18. Spinning burner according to one or more of claims 15-17, characterised in that the outlet cone (29) of the supply for oxygen or combustion air departs in its conicity by a maximum of 20° from the angle of inclination of the outlet cone (25) of the burner.

19. Spinning burner according to claim 18, characterised by a cylindrical outlet in the outlet cone (29) of the oxygen supply or the supply for combustion air, the lenght of which is equal to one third to two thirds of the outlet diameter.

20. Spinning burner according to one or more of claims 14-19, characterised in that the supply in the zone lying upstream of the outlet cone (29) has 1.2-2 times the diameter of the cylindrical outlet opening (30).

21. Spinning burner according to one more of claims 1-20, characterised in that the outlet cone (29) of the oxygen or combustion air supply has a spacing from the outlet opening of the spinning burner, which is equal to 0.75 times to 1.6 times the diameter of the outlet opening.

22. Spinning burner according to one or more of claims 1-21, characterised by a streamlined body (31) arranged in the oxygen or combustion air supply.

23. Spinning burner according to claim 28, characterised by a suspended arrangement of the streamlined body (31).

24. Spinning burner according to claim 22 or 23, characterised in that the streamlined body is arranged in the neighbourhood of the bars (34, 40,61).

25. Spinning burner according to one or more of claims 1-24, characterised by an inserted cone (26) in the spinning burner outlet opening.

26. Spinning burner according to claim 25, characterised by a projecting outline edge (27) of the inserted cone (26).

## Revendications

1. Brûleur à effet giratoire pour réacteurs de gazéification de charbon, dans lesquels est produit un gaz de synthèse contenant du monoxyde de carbone et de l'hydrogène par oxydation partielle de substances solides contenant du carbone, en présence d'eau ou respectivement de vapeur d'eau et d'oxygène ou respectivement d'air, comprenant plusieurs tuyaux (20, 21) qui sont agencés concentriquement l'un par rapport à l'autre pour l'amenée séparée des particules de substances solides et des agents de gazéification et qui présentent des éléments de guidage incorporés dans le conduit d'oxygène ou respectivement d'air (21) pour la production du mouvement giratoire des substances qui sortent du brûleur (6) et réagissent entre elles, caractérisé en ce que sont prévus des éléments de guidage mobiles (34, 40, 61, 77) selon le type d'une hélice qui sont supportés au moins d'un côté, sont façonnés en forme de ressort en spirale et présentent un angle d'inclinaison ajustable de 20 à 70° par rapport à la direction longitudinale de l'amenée.

2. Brûleur à effet giratoire suivant la revendication 1, caractérisé en ce que les éléments de guidage sont façonnés sous la forme d'ailettes (34, 40, 61, 77) présentant une section transversale rectangulaire ou circulaire.

3. Brûleur à effet giratoire suivant l'une des revendications 1 et 2, caractérisé par une forme des ailettes (34, 40, 61, 77) en hélice à pas multiple.

4. Brûleur à effet giratoire suivant la revendication 3, caractérisé en ce que les ailettes ont une longueur correspondante à un demi-pas.

5. Brûleur à effet giratoire suivant l'une quelconque des revendications 1 à 4, caractérisé en ce que les ailettes (34, 40, 61, 77) s'étendent dans l'amenée, en direction radiale, sur une longueur ou largeur qui est égale à 0,01 fois à 0,4 fois le diamètre de l'amenée.

6. Brûleur à effet giratoire suivant l'une quelconque des revendications 2 à 5, caractérisé en ce que les ailettes (40, 61) sont reliées à une extrémité de manière articulée au tuyau d'amenée (45, 60) qui les entoure et s'appuient à l'autre extrémité de manière à pouvoir coulisser sur un dispositif de réglage (47,48,55).

7. Brûleur à effet giratoire suivant l'une quelconque des revendications 2 à 6, caractérisé en ce que les ailettes (77) sont façonnées d'une manière analogue à un ressort en spirale et en ce qu'elle sont maintenues dans l'amenée par une partie (79) disposée transversalement à l'axe longitudinal de l'amenée et agencée dans le sens périphérique.

8. Brûleur à effet giratoire suivant l'une des revendications 6 et 7, caractérisé en ce que la fixation des ailettes (40, 61, 77) ne recouvre qu'une fraction de la largeur d'ailette active dans la production du mouvement giratoire.

9. Brûleur à effet giratoire suivant l'une quelconque des revendications 1 à 8, caractérisé par une amenée de l'oxygène ou respectivement de l'air de combustion qui peut être extraite pour le montage ou l'ajustement des ailettes.

10. Brûleur à effet giratoire suivant la revendication 9, caractérisé en ce que les ailettes mobiles sont ajustables à partir de l'extrémité de sortie.

11. Brûleur à effet giratoire suivant l'une quelconque des revendications 1 à 10, caractérisé par un ajustement des ailettes (77) indépendant du fonctionnement.

12. Brûleur à effet giratoire suivant la revendication 11, caractérisé en ce que l'amenée d'oxygène ou respectivement d'air de combustion est réalisé sous la forme d'un tuyau (73, 75) constitué de plusieurs parties, déplaçables l'une dans l'autre.

13. Brûleur à effet giratoire suivant la revendication 12, caractérisé en ce que la partie de tuyau inférieure (75) est, à l'état de fonctionnement, supportée de manière fixe dans le brûleur à effet giratoire et en ce la partie de tuyau supérieure (73) est ajustable suivant la direction longitudinale et coulisse dans la partie de tuyau inférieure (75) et en ce que les ailettes (77) sont maintenues dansle tuyau (75) entre la partie de tuyau supérieure (73) et un support (78).

14. Brûleur à effet giratoire suivant l'une quelconque des revendications 1 à 13, caractérisé en ce que l'amenée des substances solides se termine dans un cône de sortie (25) et/ou en ce que l'amenée de l'oxygène ou respectivement de l'air de combustion présente une pointe conique (29).

15. Brûleur à effet giratoire suivant la revendication 14, caractérisé en ce que l'amenée des substances solides présente, à travers le cône de sortie (25), une diminution de diamètre à 1/₃-¹/4.

16. Brûleur à effet giratoire suivant l'une des revendications 14 et 15, caractérisé par un angle d'inclinaison du cône de sortie (25) compris entre 40 et 80° .

17. Brûleur à effet giratoire suivant l'une quelconque des revendications 1 à 16, caractérisé par un diamètre de sortie du brûleur à effet giratoire (6) compris entre 18 et 30 mm.

18. Brûleur à effet giratoire suivant l'une quelconque des revendications 15 à 17, caractérisé en ce que le cône de sortie (29) de l'amenée de l'oxygène ou respectivement de l'air de combustion dévie dans sa conicité d'au maximum 20° par rapport à l'angle d'inclinaison du cône de sortie (25) du brûleur.

19. Brûleur à effet giratoire suivant la revendication 18, caractérisé par une sortie cylindrique dans le cône de sortie (29) de l'amenée d'oxygène ou respectivement d'air de combustion, la longueur de cette sortie étant égale à à 1/3 jusqu'à à 2/3 du diamètre de sortie.

20. Brûleur à effet giratoire suivant l'une quelconque des revendications 14 à 19, caractérisé en ce que l'amenée dans la zone située en amont du cône de sortie (29) présente 1,2 à 2 fois le diamètre de l'ouverture de sortie cylindrique (30).

21. Brûleur à effet giratoire suivant l'une quelconque des revendications 1 à 20, caractérisé en ce que le cône de sortie (29) de l'amenée d'oxygène ou respectivement d'air de combustion présente, depuis l'ouverture de sortie du brûleur à effet giratoire, une distance qui est égale à 0,75 jusqu' à 1,6 fois le diamètre de l'ouverture de sortie.

22. Brûleur à effet giratoire suivant l'une quelconque des revendications 1 à 21, caractérisé par un corps d'écoulement (31) agencé dans l'amenée d'oxygène ou respectivement d'air de conbustion.

23. Bruleur à effet giratoire suivant la revendication 28, caractérisé par un agencement suspendu du corps d'écoulement (31).

24. Brûleur à effet giratoire suivant l'une des revendications 22 et 23, caractérisé en ce que le corps d'écoulement est agencé dans la zone des ailettes (34, 40, 61).

25. Brûleur à effet giratoire suivant l'une quelconque des revendications 1 à 24, caractérisé par un cône inséré (26) prévu sur l'ouverture de sortie du brûleur à effet giratoire.

26. Brûleur à effet giratoire suivant la revendication 25, caractérisé par une arête de décollement en saillie (27) du cône inséré (26).
